# EUROPÄISCHE PATENTANMELDUNG

(11) **EP 1 939 368 A2**
(43) Veröffentlichungstag der Anmeldung: **02.07.2008**
(21) Anmeldenummer: 07121931.5
(22) Anmeldetag: 29.11.2007
(51) Int. Cl.: E03F 3/04

(54) **Verfahren zur Schaffung eins Ablaufkörpers**

(30) Priorität: 22.12.2006 DE 102006061024
(71) Anmelder: BIRCO Baustoffwerk GmbH, 76532 Baden-Baden (DE)
(72) Erfinder: Merkel, Christian, 76532, Baden-Baden (DE)
(74) Vertreter: Zipse Habersack Kritzenberger

(57) **Zusammenfassung**

Die Erfindung betrifft ein Verfahren zur Herstellung eines zumindest eine Betonfläche aufweisenden Bauwerks mit einem integrierten Ablaufkörper, bei welchem von dem Ablaufkörper lediglich die vorgefertigte Bewehrung angeliefert wird, und eventuell noch die Schalung. Bei dem Verfahren wird aber der Ablaufkörper erst im Zuge der Betonarbeiten an der Baustelle verschalt und mit der Bewehrungsstruktur des Bauwerks integriert vergossen.

## Beschreibung

Die Erfindung betrifft die Schaffung von Ablaufkörpern, die in Verbindung mit Bauwerksstrukturen, z.B. Bodenplatten von Tankstellen, Parkplatzflächen, Rollbahnen oder auch Gebäuden vorgesehen werden, insbesondere auch Anlagen nach §19 Wasserhaushaltsgesetz (LAU-Anlagen). Bislang werden diese Ablaufkörper vor allem für den Schwerlastbereich in Form von stahlbewehrten Betonrinnen bezogen und vor Ort eingesetzt. Die begründet einen hohen Transportaufwand, eventuell eine Lagerhaltung vor Ort und bisweilen den Einbau der Ablaufkörper unter Berücksichtigung enger Toleranzen für die Verbindung des Bauwerks bzw. des Untergrundes mit den Befestigungsstrukturen der Ablaufkörper, wie zB. Laschen, Ösen, Anker oder dergleichen.

Es ist daher Aufgabe der Erfindung, ein Verfahren zur Herstellung von Ablaufkörpern zu schaffen, das einen geringeren Transportaufwand und eine problemlosere Verbindung der Ablaufkörper mit dem Bauwerk bzw. Untergrund ermöglicht.

Die Erfindung löst diese Aufgabe, indem der Ablaufkörper mit dem Bauwerk bzw. dessen Bodenstruktur vor Ort integriert hergestellt wird, wobei nur die vorgefertigte Bewehrung des Ablaufkörpers und die Schalung angeliefert werden.

Es ist zwar bekannt, im Hoch und Tiefbau Schalungen zu verwenden, um Fundamente, Verankerungen oder Gebäudeteile anzufertigen. Die vor Ort-Herstellung von Ablaufelementen ist jedoch noch nie in Betracht gezogen worden, weil es sich bei diesen Körpern nicht um Bauwerk-individuelle Bauteile handelt, sondern um standardisierte Teile, die allgemeinen Anforderungen genügen müssen. So haben die Ablaufrinnen, um eine Bauartzulassung zu erhalten, gewissen standardisierten Vorschriften zu genügen, was in Zulassungstest überprüft wird. Dies hat dazu geführt, derartige Rinnen unter standardisierten Bedingungen im Rinnenherstellungsbetrieb zu fertigen.

Die Erfindung gibt nun die überraschende und für den Fachmann unerwartete Lehre, dass die Herstellungsparameter, die zum Erhalt der Bauartzulassung führten, qualitativ gewährleistet werden können, wenn man die Herstellungskomponenten, wie Schalungen und eventuell Bewehrungen qualitativ überwacht, so z.B. vorzugsweise aus dem Herstellungsbetrieb anliefert, womit die Qualität des Ablaufelements in der Regel nur noch von der Betonqualität abhängig ist. Vorzugsweise werden auch Rüttelvorrichtungen an die Baustelle geliefert, durch welche die aus einem oder mehreren Schalungsteilen bestehende Schalung beim Einfüllen des Betons oder Polymerbetons in Schwingungen versetzt werden kann, was ein möglichst blasenfreies und vollständiges Befüllen der Schalungen sicherstellt. Somit kann die bauartgeprüfte Rinnenqualität auch bei einer Vor-Ort Herstellung erzielt werden.

Das erfindungsgemäße Verfahren arbeitet vorzugsweise wie folgt: Die in der Regel u-förmige Bewehrungsstruktur für einen Ablaufkörper wird in Verbindung mit einer Bewehrungsstruktur des Bauwerks, z.B. auf Boden- oder Deckenstahlmatten angeordnet und damit verbunden. Anschließend wird die Bewehrungsstruktur des Bauwerks verschalt und auch die Bewehrungsstruktur des Ablaufkörpers verschalt, wobei die Schalung des Bauwerks und des Ablaufkörpers anschließend mit Gussbeton verfüllt werden. Auf diese Weise wird eine integrierte Bauwerksstruktur mit Ablaufkörper erzeugt, die als einteiliges zusammenhängendes Formelement ausgebildet ist. Vorzugsweise sind die Schalungen für die Bewehrungsstruktur des Ablaufkörpers und des Bauwerks miteinander verbunden, und die Befüllung beider Schalungen erfolgt gleichzeitig. Es ist jedoch auch möglich, zuerst die Bewehrungsstruktur des Bauwerks zu verschalen und diese Verschalung zu vergießen und anschließend die Schalung des Ablaufkörpers an die gegossene Bauwerksstruktur zu montieren und erst anschließend die Schalung des Ablaufkörpers zu verfüllen.

Alternativ ist es auch möglich, zuerst den Ablaufkörper zu verfüllen und erst danach die Schalung der Bewehrungsstruktur des Bauwerks. Zur Sicherstellung einer innigen Verbindung und einer homogenen Materialeigenschaft ist es jedoch vorteilhaft, wenn die Schalung für den Ablaufkörper und die Bewehrungsstruktur des Bauwerks gleichzeitig aufgebracht und innerhalb eines Vorgangs verfüllt werden. Nach dem Aushärten des Betons werden die Schalungen vom Bauwerk und vom Ablaufkörper abgenommen, woraufhin die integrierte Betonstruktur des Bauwerks und des Ablaufkörpers frei liegt.

Falls der Ablaufkörper die Form von Ablaufrinnen hat, wird zudem der Vorteil erzielt, dass die gesamte Rinne einteilig gegossen werden kann und keine Probleme mehr mit Undichtigkeiten im Stoßbereich von aneinandergrenzenden Rinnenelementen auftreten. Auf diese Weise kann somit eine gesamte Ablaufrinne über eine Länge von vielen Metern oder zig Metern einstückig gegossen werden, wobei die Bewehrung durchaus aus mehreren axial hintereinander angeordneten u-förmigen Bewehrungsstrukturen bestehen kann. Im Gegensatz zur fertigen Betonrinne müssen daher die entsprechenden Stahlbewehrungen der Ablaufkörper nicht einstückig sein. Sie können jedoch im Falle einer Mehrstückigkeit durchaus miteinander im Stoßbereich in üblicher Weise verbunden werden, wobei sie nach dem Verfüllen einstückig werden.

Der Vorteil dieses Verfahrens besteht darin, dass keine schweren Betonrinnen mehr zum Einsatzort transportiert werden müssen, sondern dass die Ablaufkörper, insbesondere Rinnen gleich an Ort und Stelle hergestellt werden können. Anstelle der schweren Betonrinnen müssen nur noch die entsprechend geformten Bewehrungsstrukturen der Rinnen, eventuell noch deren Schalungselemente bzw. Teile davon an die Baustelle transportiert werden, was erheblich günstiger ist. Fernerhin wird durch die integrierte Ausbildung der Ablaufkörper an dem Bauwerk jegliches Befestigungsproblem der Rinne an dem Bauwerk oder der Bodenstruktur vermieden. Zudem kann ein Netzwerk mit Ablaufrinnen, Verteilern und Sinkkästen einteilig an das Bauwerk, beispielsweise den Bodenbereich einer Tankstelle gegossen werden, wodurch Dichtigkeitsprobleme wirkungsvoll eliminiert werden.

Die Erfindung wird nachfolgend beispielsweise anhand der schematischen Zeichnung beschrieben. In dieser zeigen:
- Figur 1a-d: Herstellungsstufen eines Verfahrens zur Erzeugung einer integrierten Struktur eines Bauwerks und eines Ablaufkörpers.

Die Figuren 1a bis 1d zeigen beispielsweise den Ablauf eines Verfahren zur integrierten Herstellung einer Bauwerksstruktur mit einer Ablaufrinne. Diese Bauwerkstruktur kann z.B. ein zukünftiges Rollfeld eines Flughafens sein. In einem ersten Schritt gemäß Figur a werden die Bewehrungen 60 einer Bodenplatte mit den Bewehrungen 62 eines Ablaufkörpers, d.h. einer Ablaufrinne 62 verbunden. Anschließend wird die Schalung 64 für die Unterseite der Bodenplatte hergestellt. Dieser Schritt kann möglicherweise entfallen, wenn die gesamte Anordnung auf Grund montiert werden muss, in welchem Fall der Grund die Unterschalung der Bodenbewehrung ersetzen kann. Anschließend wird die Oberschalung 66 der Bauwerkstruktur und die Unterschalung der Abflussrinne 68 angebracht. Falls die gesamte Anordnung auf Grund montiert wird, kann die Unterschalung für die Bauwerkstruktur und für die Abflussrinne entfallen, weil dann die Verbindung zum Grund durch eine entsprechende Flächen und Ausnehmungen im Grund gebildet sein kann. Mit der Oberschalung 66 für die Bodenplatte wird dann ein oberes Schalungsteil 70 für die Rinne verbunden. Das Schalungsteil 70 besteht aus zwei seitlichen metallenen L-Profilen 72, die an ihrer der Bewehrung zugewandten Seite Anker 73 aus Metall aufweisen. Die L-Profile sind weiterhin mit einem starren Schalungsteil 74 aus Holz, Kunststoff oder Metall verbunden, welches den Wasserlauf der Rinne aushbilden soll. Dieses innere Schalungsteil kann auch durch eine Kunststoffschicht gebildet sein, die nachher in der fertigen L-Rinne als innere Beschichtung des Wasserlaufs belassen wird. Figur 3d zeigt die fertig gegossene Einheit von Bodenplatte und der Rinne nach dem Verfüllen mit Gussbeton. Die Innenseite der Rinne wird im Randbereich durch die beiden L-Profile 72 gebildet, die über die Anker 73 fest in dem Beton verankert sind und die Zarge für die Aufnahme eines Gitterrostes bilden. Die innere Schalung 74 ist in diesem Beispiel als Kunststoffschicht ausgebildet, die nach der Fertigstellung in der Rinne belassen wird, um dort eine chemisch resistente Schicht zu bilden. Die innere Schalung 74 kann jedoch auch nach Fertigstellen der Rinne entfernt werden und für eine andere Rinne wieder verwendet werden. Der Vorteil dieses Verfahrens liegt darin, dass das gesamte Abflusssystem des Bauwerks einteilig mit dem Gießen der Bodenplatten oder Fundamentstruktur des Bauwerks mit hergestellt werden kann, wobei der Bauherr dann nur noch die vorgefertigten Rinnenschalungen und Rinnenbewehrungen bzw. Abflusskörperbewehrungen beziehen muss und nicht mehr die fertige Betonrinne, was mit einem erheblichen Minderaufwand an Kosten und Transportaufwand verbunden ist.

Für die paßgenaue Aufnahme der Rinnenabdeckungen nach Fertigstellung ist der gegenseitige Abstand der Zargen wichtig. Dieser wird entweder über den starr ausgebildeten Innenkern bzw. Innenschalung 74 eingestellt, der den Wasserlauf formt oder über Abstandshalter, vorzugsweise aus Metall, die an den gegenüberliegenden Zargen befestigt werden.

## Patentansprüche

1. Verfahren zur Herstellung eines zumindest eine Betonfläche aufweisenden Bauwerks mit einem integrierten Ablaufkörper,
umfassend folgende Schritte:
- Anordnen einer vorgefertigten Bewehrungsstruktur (62) für einen Ablaufkörper in Verbindung mit einer Bewehrungsstruktur (60) des Bauwerks,
- Verbinden der Bewehrungsstruktur (62, 60) des Ablaufkörpers und des Bauwerks,
- Anordnen einer Schalung (64, 66, 68, 70, 72) um die Bewehungsstruktur (60, 62) des Bauwerks und des Ablaufkörpers,
- Füllen der Schalungen (64, 66, 68, 70, 72) der Bauwerks und des Ablaufkörpers mit Gussbeton,
- Entfernen der Schalungen (64, 66, 68, 70, 72) von Bauwerk und Ablaufkörper.

2. Verfahren nach Anspruch 1,
**dadurch gekennzeichnet, dass** die Bewehrungsstrukturen (62) mehrerer stirnseitig hintereinander angeordneter Ablaufkörper mit der Bauwerksbewehrung verbunden werden, und dass die Bewehrungen der Ablaufkörper durch eine Schalung (68, 70, 72) ummantelt werden.

3. Verfahren nach Anspruch 1 oder 2, **dadurch gekennzeichnet, dass** die Schalung des Ablaufkörpers gefüllt wird, nachdem die Schalung des Bauwerks gefüllt wurde.

4. Verfahren nach Anspruch 1 oder 2, **dadurch gekennzeichnet, dass** der Ablaufkörper und das umgebende Teil des Bauwerks in einem Vorgang gegossen werden.

5. Verfahren nach einem der vorhergehenden Ansprüche, **dadurch gekennzeichnet, dass** die vorgefertigte Bewehrungsstruktur und vorgefertigte Schalungsteile bzw. die vorgefertigte Schalung des Ablaufkörpers an die Baustelle geliefert werden.

6. Verfahren nach Anspruch 5, **dadurch gekennzeichnet dass** eine Rüttelvorrichtung für die Schalung bzw. aus den vorgefertigten Schalungsteilen zusammengesetzte Schalung an die Baustelle geliefert wird.
